# FASCICULE DE BREVET EUROPEEN

(11) **EP 0 248 149 B1**
(45) Date de publication et mention de la délivrance du brevet: **02.11.1989**
(21) Numéro de dépôt: 87103244.7
(22) Date de dépôt: 06.03.1987
(51) Int. Cl.: A43B 5/04, A43C 11/00

(54) **Chaussure de ski**
Schischuh
Ski boot

(30) Priorité: 06.06.1986 CH 2305/86
(43) Date de publication de la demande: 09.12.1987
(73) Titulaire: LANGE INTERNATIONAL S.A., CH-1700 Fribourg (CH)
(72) Inventeur: Marxer, Herbert, FL-9494 Schaan (LI)
(74) Mandataire: Meylan, Robert Maurice

(56) Documents cités:
- EP-A- 0 086 908
- FR-A- 2 491 304
- FR-A- 2 570 579

## Description

La présente invention a pour objet une chaussure de ski en matière au moins semi-rigide constituée d'une partie inférieure comprenant la semelle et entourant le pied et le talon et d'une tige articulée sur la partie inférieure et comprenant, à l'arrière, un mécanisme de liaison entre la tige et la partie inférieure, ce mécanisme comprenant essentiellement deux biellettes articulées entre elles et respectivement à la tige et à la partie inférieure, le mécanisme étant agencé de telle sorte qu'il peut occuper une première position dans laquelle la tige est bloquée relativement à la partie inférieure et une seconde position dans laquelle la tige est libre d'osciller sur la partie inférieure, l'une des biellettes étant munie de moyens d'actionnement manuel.

Une chaussure comprenant un tel mécanisme de liaison est décrite dans le brevet CH-A 639 250 (FR-A 2 491 304). Dans cette chaussure, les biellettes forment une articulation à genouillère. Pour passer de la position ouverte, libre, du mécanisme à la position fermée, ou inversement, le skieur doit agir directement sur l'une des biellettes et dans chaque cas il doit vaincre la résitance de la chaussure elle-même pour passer au-delà de la position, neutre de la genouillère, c'est-à-dire au-delà de la position dans laquelle ses trois articulations sont alignées. Lors de la fermeture de la genouillère, le skieur doit en outre souvent vaincre en plus la résistance offerte par la cheville elle-même, si celle-ci n'est pas fléchie. En outre, lorsque la tige de la chaussure oscille lors de la marche, les articulations de la genouillère sont sans cesse sollicitées. Ces articulations sont généralement dans une position telle que la genouillère offre une résistance non négligeable à la rotation de la tige de la chaussure vers l'arrière.

On connaît d'autre part des chaussure équipée d'un dispositif de blocage de la tige constitué d'une bascule coopérant avec une butée (brevet CH-A 644 501/EP-A 0 086 908). Ce dispositif présente l'avantage de se verrouiller automatiquement sous l'action d'un ressort lorsque le skieur fléchit la jambe. Ce verrouillage peut toutefois se produire inopinément en position de repos ou de marche.

La présente invention a pour but de réaliser un mécanisme de liaison entre la tige et la partie inférieure de la chaussure facile à déverrouiller, se verrouillant automatiquement lors de la flexion de la jambe, et dont la résistance en position de marche est quasiment nulle.

A cet effet, la chaussure de ski selon l'invention est caractérisée par le fait que l'une des biellettes présente une lumière ou rainure dans laquelle est engagé l'axe de l'articulation des biellettes entre elles, cette lumière ou rainure présentant une partie longitudinale et une partie transversale, à l'extrémité de la biellette opposée à son point d'articulation sur la chaussure, un moyen élastique, agissant transversalement sur la biellette articulée à la tige et tendant à maintenir l'axe d'articulation des biellettes entre elles dans le fond de la partie transversale de la lumière ou rainure lesdits moyens d'actionnement manuel étant agencés de manière à déplacer angulairement les biellettes relativement l'une à l'autre de manière à dégager l'axe d'articulation de la partie transversale de ladite lumière ou rainure de telle sorte que cet axe puisse vernir coulisser dans la partie longitudinale de la lumière ou rainure.

La seule résistance à vaincre pour déverrouiller le mécanisme de liaison est celle du moyen élastique. Or ce moyen élastique n'a qu'une fonction de positionnement et il est relativement faible. Lors de la marche, l'axe d'articulation des biellettes entre elles se déplace librement dans la lumière, de telle sorte que la résistance offerte par le mécanisme et pratiquement nulle. Le moyen élastique assure en outre un verrouillage automatique du mécanisme de liaison lorsque le skieur fléchit la jambe.

Le mécanisme de liaison peut en outre être aisément muni d'un organe de maintien en position déverrouillée de manière à empêcher un verrouillage automatique intempestif du mécanisme.

Le déverrouillage du mécanisme de liaison peut se faire par pression ou par traction, la seconde solution étant préférable pour éviter un déverrouillage dû à un choc extérieur.

La biellette articulée à la tige peut être soit la biellette munie de la lumière ou rainure soit l'autre biellette.

La biellette non munie d'une lumière peut être élastiquement extensible de manière à assurer une élasticité de la tige en flexion.

Le dessin annexé représente, à titre d'exemple, une forme d'exécution de l'invention.
La figure 1 est une vue partielle en coupe axiale d'une chaussure de ski montrant la partie arrière de cette chaussure, en position d'utilisation lors de la pratique du ski.
La figure 2 est une vue en coupe selon 1-11 de la figure 1.
La figure 3 est une vue éclatée du mécanisme de liaison de la figure 1.
La figure 4 est une vue analogue à celle de la figure 1, dans laquelle le mécanisme de liaison est dans la position de repos ou de marche.
La figure 5 est une vue analogue à celles des figures 1 et 4 montrant la chaussure en position de chaussage.
La figure 6 est une vue en coupe axiale de la biellette inférieure extensible élastiquement.

La chaussure partiellement représentée au dessin est constituée d'une coque inférieure 1 comprenant la semelle 2 et entourant le pied et le talon 3. Sur cette coque est articulée une tige en deux parties comportant une partie antérieure non représentée et une partie postérieure 4 articulée en 5 sur la coque 1. Comme ceci est visible à la figure 5, cette partie postérieure peut basculer relativement loin en arrière grâce à une conformation particulière de la coque dans la région du talon. La chaussure représentée est du type dit à chaussage par l'arrière. La partie avant de la tige peut être articulée autour du même axe 5 qui correspond le mieux possible à l'articulation de la cheville ou autour d'un autre axe. La tige pourrait également être d'une seule pièce.

La chaussure représentée comporte à l'arrière un mécanisme de liaison entre la coque inférieure et la tige 4. Ce mécanisme de liaision est constitué essentiellement de deux biellettes 7 et 8 articulées entre elles autour d'un axe 9, la biellette 7 étant en outre articulée à la coque autour d'un axe 10 et la biellette 8 étant articulée à la tige autour d'un axe 11. L'axe 10 est monté entre deux nervures intérieures 12 prévue dans la coque 1. Ces nervures 12 servent également, par leurs profils, à limiter le volume intérieur de la coque destiné à recevoir le talon du skieur. Quant à l'axe 11 de l'articulation de la biellette supérieure 8 à la tige, il est monté entre les deux ailes parallèles 13 et 14 d'un support métallique 15 constitué par un profilé en U encastré dans un logement de même profil formé dans la partie postérieure 4 de la tige comme représenté à la figure 2, le support 15 étant fixé au fond de ce logement par deux rivets 18 indiqués par leurs axes. Les ailes 13 et 14 du support 15 présentent en outre deux rainures longitudinales 16 et 17, identiques et opposées dans lesquelles sont guidées les extrémités de l'axe 9 de l'articulation des biellettes entre elles.

La biellette supérieure 8 est également constituée d'une pièce métallique présentant un profil en U (figure 2). Cette biellette 8 est articulée entre les ailes 13 et 14 du support 15 et ses ailes sont munies de deux lumières 19 et 20 opposées et identiques, chacune de ces lumières présentant une partie longitudinale 19a, respectivement 20a et une partie transversale 19b, respectivement 20b formant un angle légèrement inférieur à 90° avec la partie longitudinale. Ces parties transversales 19b et 20b constituent des encoches de verrouillage comme ceci sera décrit plus loin. La biellette 8 est en outre munie de deux bras coudés 21 et 22 traversant le support 15 à travers deux découpes 23 et 24 et une pattelette 25 servant de support et de guidage à un ressort hélicoïdal 26 travaillant en compression entre la biellette 8 et le support 15. Entre l'extrémité des bras 21 et 22 est articulé un levier-came 27 au moyen d'un axe 28. La biellette inférieure 7 est constituée d'une cage rectangulaire 29 formée par découpage et pliage dont les extrémités sont appliquées l'une contre l'autre de manière à former une pattelette 30 par laquelle la biellette est articulée à la coque, et d'une tige 31 traversant un cylindre 32 en élastomère, cette tige étant munie à une extrémité d'une tête 33 recevant l'axe d'articulation 9 et à son autre extrémité d'une rondelle 34, le cylindre en élastomère 32 étant d'une longueur telle qu'à l'état non comprimé ou peu comprimé entre la rondelle 34 et le haut de la cage 29, la tête 33 est en appui contre l'extrémité de la cage 29. La biellette 7 est donc élastiquement extensible mais non compressible. Le fonctionnement du mécanisme de liaison décrit ci- dessus est le suivant :

En position pour la pratique du ski selon la figure 1, le levier-came 27 est rabattu contre le tige 4 et le ressort 26 maintient la biellette 8 écartée du support 15. L'axe 9 d'articulation des biellettes entre elles, retenues latéralement par les rainures de guidage 16 et 17, est au fond des encoches de verrouillage 19b et 20b. La tige 4 est par conséquent verrouillée dans la position représentée à la figure 1. Toutefois, en raison de l'élasticité de la biellette 7, la tige de la chaussure peut légèrement fléchir élastiquement vers l'avant, de manière à assurer confort et sécurité au skieur.

Pour passer dans la position de repos ou de marche, le levier-came 27 est rabattu vers le bas comme représenté à la figure 4. La partie came 27a de ce levier-came prend appui sur le support 15 et a pour effet d'exercer une traction sur les bras 21 et 22 de la biellette 8 qui vient se placer sensiblement parallèlement au support 15 en comprimant le ressort 26 de telle sorte que les parties longitudinales 19a et 20a des lumières de la biellette 8 viennent coïncider avec les rainures de guidage 16 et 17 du support 15. L'axe 9 peut dès lors coulisser dans les guidages 16 et 17 et la tige 4 peut osciller librement autour de son articulation 5 le levier-came 27 restant dans la position représentée à la figure 5. Pour chausser, la partie postérieure de la tige 4, respectivement la tige 4, est basculée en arrière, la longueur des lumières et des rainures de guidages étant prévue assez longue pour permettre un basculement maximum. Le levier-came 27 est ensuite rabattu contre la tige 4, dans la position qu'il occupe à la figure 1. Ce rabattement du levier-came 27 peut déjà être effectué dans la position de la tige représentée à la figure 4, la biellette 8 étant retenue angulairement par l'axe 9 arrive en face des encoches de verrouillage 19b et 20b et le ressort 26 peut alors ramener automatiquement le biellette 8 dans la position verrouillée représentée à la figure 1.

Le biellette extensible 7 pourrait bien entendu être remplacée par une biellette rigide si l'on se contente de la déformation élastique de la chaussure pour assurer son élasticité en flexion.

Selon une autre variante d'exécution, les encoches de verrouillage pourraient être orientées en direction de l'intérieur de la chaussure; le ressort 26 serait alors disposé de l'autre côté de la biellette 8. Dans ce cas le déverrouillage du mécanisme de liaison s'effectuerait par pression sur la biellette 8, soit au moyen d'un came qui maintiendrait la biellette 8 en position déverrouillée soit sans came, ce qui aurait toutefois pour inconvénient que le mécanisme pourrait se verrouiller intempestivement lors d'une flexion de la jambe.

Selon une autre variante les biellettes 7 et 8 pourraient être interverties, la biellette extensible 7 étant alors articulée sur la tige 4 de la chaussure. Dans ce cas, le déverrouillage pourrait s'effectuer également soit par traction soit par pression sur la biellette supérieure, selon l'orientation des encoches de verrouillage.

## Revendications

1. Chaussure de ski en matière au moins semi-rigide constituée d'une partie inférieure (1) comprenant la semelle et entourant le pied et le talon et d'une tige (4) articulée sur la partie inférieure et comprenant, à l'arrière, un mécanisme de liaison comprenant essentiellement deux biellettes (7, 8) articulées entre elles et respectivement à la tige et à la partie inférieure de la chaussure, le mécanisme étant agencé de telle sorte qu'il peut occuper une première position dans laquelle la tige est bloquée relativement à la partie inférieure et une seconde position dans laquelle la tige est libre-d'osciller sur la partie inférieure, l'une des biellettes étant munie de moyens d'actionnement manuel, caractérisée par le fait que l'une des biellettes présente une lumière ou rainure (19) dans laquelle est engagé l'axe (9) de l'articulation des biellettes entre elles, cette lumière ou rainure présentant une partie longitudinale (19a) et une partie transversale (19b), à l'extrémité de la biellette opposée à son point d'articulation sur la chaussure (11), le mécansime de liaison comprenant en outre un moyen élastique (26) agissant transversalement sur la biellette articulée à la tige et tendant à maintenir l'axe (9) d'articulation des biellettes entre elles dans le fond de la partie transversale (19b) de la lumière ou rainure, lesdit moyens d'actionnement manuel (27) étant agencés de manière à déplacer angulairement les biellettes relativement l'une à l'autre de manière à dégager l'axe d'articulation (9) de la partie transversale de ladite lumière ou rainure, de telle sorte que cet axe puisse venir coulisser dans la partie longitudinale de la lumière (19a).

2. Chaussure selon la revendication 1, caractérisée par le fait que la biellette dépourvue de lumière ou rainure (7) est extensible élastiquement.

3. Chaussure selon la revendication 2, caractérisée par le fait que la biellette extensible (7) est constituée d'une cage (29) et d'une tige (31) munie d'un piston (34) retenu dans la cage par un corps en élastomère (32).

4. Chaussure selon l'une des revendications 1 à 3, caractérisée par le fait que la partie transversale (19b) de la lumière ou rainure est dirigée vers l'extérieur de la chaussure et forme un angle inférieur à 90_{°} avec la partie longitudinale (19a), que ledit moyen élastique (26) travaille en compression entre la biellette (8) articulée à la tige et la tige, et que lesdits moyens d'actionnement manuel sont constitués par un levier-came (27) artculé à l'extrémité latérale extérieure de la biellette (8) articulée à la tige, la partie came de ce levier-came prenant appui sur la tige pour comprimer le moyen élastique et amener la partie longitudinale de la lumière ou rainure en face de l'axe d'articulation des biellettes entre elles, des moyens (16, 17) étant prévus pour retenir l'autre biellette en rotation lors de ce déplacement.

5. Chaussure selon la revendication 4, dans laquelle la biellette munie de la lumière ou rainure est la biellette articulée à la tige, caractérisée par le fait que la biellette (8) articulée à la tige est articulée au moyen d'un axe (11) monté entre les deux ailes (13,14) d'un support métallique profilé en U (15) fixé à la tige et servant de surface d'appui audit moyen élastique (26) et audit levier-came (27), les ailes de cette pièce en U présentant des rainures de guidage opposées et parallèles (16, 17) dans lesquelles est engagé et peut coulisser l'axe de l'articulation des biellettes entre elles (9), ces rainures coïncidant avec la partie longitudinale (19a, 20a) de la lumière de la biellette lorsque cette partie de la lumière est amenée en face de l'axe d'articulation des biellettes entre elles.

## Patentansprüche

1. Skistiefel aus wenigstens halbstarrem Material, bestehend aus einem unteren Teil (1), welcher die Sohle aufweist und den Fuss und die Ferse umgibt, und aus einem am unteren Teil angelenkten Schaft (4), welcher hinten einen Verbindungsmechanismus hat, der im wesentlichen zwei miteinander und mit dem Schaft bzw. dem unteren Teil des Stiefels gelenkig verbundene Hebelarme (7, 8) aufweist und welcher derart ausgebildet ist, dass er eine erste Stellung, in welcher der Schaft relativ zum unteren Teil blockiert ist, und eine zweite Stellung einnehmen kann, in welcher der Schaft frei auf dem unteren Teil hin- und herschwenken kann, wobei einer der Hebelarme mit Mitteln zur Betätigung von Hand versehen ist, dadurch gekennzeichnet, dass einer der Hebelarme eine Öffnung oder Nut (19) aufweist, in welche eine Achse (9) des die beiden Hebelarme miteinander verbindendem Gelenke eingreift und welche einen Längsteil (19a) une einen Querteil (19b) am Ende des Hebelarms hat, welches seinem Gelenkpunkt am Stiefel gegenüberliegt, dass der Verbindungsmechanismus ausserdem ein elastisches Organ (26) hat, das in Querrichtung auf den am Schaft angelenkten Hebelarm wirkt und die Achse (9) des die Hebelarme miteinander verbindenden Gelenks auf dem Boden des Querteils (19b) der Öffnung oder Nut zu halten sucht, und dass die erwähnten Mittel zur Betätigung von Hand (27) derart ausgebildet sind, dass sie die Hebelarme relativ zueinander winkelmässig so verschieben, dass die Gelenkachse (9) aus dem Querteil der erwähnten Öffnung oder Nut entfernt wird, derart, dass sich diese Achse in den Längsteil (19a) der Öffnung verschieben kann.

2. Stiefel nach Anspruch 1, dadurch gekennzeichnet, dass der Hebelarm (7), welcher nicht die Öffnung oder Nut aufweist, elastisch dehnbar ist.

3. Stiefel nach Anspruch 2, dadurch gekennzeichnet, dass der dehnbare Hebelarm (7) aus einem Gehäuse (29) und einer Stange (31) besteht, die mit einem Kolben (34) versehen ist, der in dem Gehäuse durch einen Körper aus einem Elastomer (32) gehalten wird.

4. Stiefel nach einem der Ansprüche 1 bis 3, dadurch gekennzeichnet, dass der Querteil (19b) der Öffnung oder Nut in Richtung auf das Aussere des Stiefels weist umd mit dem Längsteil (19a) einen Winkel von weniger als 90_{°} bildet, dass das erwähnte elastische Organ (26) in Kompression zwischen dem am Schaft angelenkten Hebelarm (8) und dem Schaft arbeitet, dass die erwähnten Mittel zur Betätigung von Hand aus einem Nockenhebel (27) bestehen, der am äusseren seitlichen Ende des am Schaft angelenkten Hebelarms (8) gelenkig befestigt ist, und dass der Nockenteil dieses Nockenhebels am Schaft anliegt, um das elastische Organ zu komprimieren und den Längsteil der Öffnung oder Nut vor die Achse des die Hebelarme miteinander verbindenden Gelenks zu führen, wobei Mittel (16, 17) vorgesehen sind, um den anderen Hebelarm bei dieser Verschiebung von einer Drehung abzuhalten.

5. Stiefel nach Anspruch 4, bei welchem der mit einer Öffnung oder Nut versehene Hebelarm der am Schaft angelenkte Hebelarm ist, dadurch gekennzeichnet, dass der am Schaft angelenkte Hebelarm (8) mittels einer Achse (11) angelenkt ist, die zwischen den beiden Schenkeln (13, 14) eines U-Profil aufweisenden metallischen Trägers (15) montiert ist, welcher am Schaft befestigt ist und als Anlagefläche für das erwähnte elastische Organ (26) und den erwähnten Nockenhebel (27) dient, dass die Schenkel dieses U-förmigen Teils gegenüberliegende, parallele Führungsnuten (16, 17) haben, in welche die Achse des die Hebelarme miteinander verbindenden Gelenks (9) eingreift und in welchen sich diese Achse verschieben kann, und dass diese Nuten mit dem Längsteil (19a, 20a) der Öffnung des Hebelarms zusammenfallen, wenn dieser Teil der Öffnung vor die Achse des die Hebelarme miteinander verbindenden Gelenks gebracht wird.

## Claims

1. Ski boot made of at least semi-rigid material and consisting of a bottom part (1) comprising the sole and surrounding the foot and the heel and of an upper (4) hinged with the bottom part and comprising, at the rear, a connecting mechanism comprising essentially two links (7, 8) hinged with each other and with the upper and the bottom part of the boot, respectively, the mechanism being arranged in such a way that it is able to assume a first position where the upper is locked relative to the bottom part and a second position where the upper is free to pivot on the bottom part, one of the links being provided with manual operating means, characterized by the fact that one of the links has an aperture or groove (19) inside which the pin (9) hingeably connecting the links together is engaged, this aperture or groove having a longitudinal part (19a) and a transverse part (19b) at the opposite end to the point (11) where it is hinged with the boot (11), the connecting mechanism comprising in addition an elastic means (26) acting transversely on the link hinged with the upper and tending to keep the pin (9) hingeably connecting the links together inside the bottom of the transverse part (19b) of the aperture or groove, the said manual operating means (27) being arranged in such a way as to move the links angularly relative to each other so as to disengage the hinging pin (9) from the transverse part of the said aperture or groove, in such a way that this pin is able to slide inside the longitudinal part of the aperture (19a).

2. Boot according to claim 1, characterized by the fact that the link without an aperture or groove (7) is elastically extendable.

3. Boot according to claim 2, characterized by the fact that the extendable link (7) consists of a cage (29) and a pin (31) provided with a piston (34) retained inside the cage by an elastomer body (32).

4. Boot according to one of claims 1 to 3, characterized by the fact that the transverse part (19b) of the aperture or groove is directed towards the outside of the boot and forms an angle of less than 90° with the longitudinal part (19a), wherein the said elastic means (24) is compressed between the link (8) hinged with the upper and the upper, and wherein the said manual operating means consist of a cam lever (27) hinged with the external lateral end of the link (8) hinged with the upper, the cam part of this cam lever bearing against the upper so as to compress the elastic means and bring the longitudinal part of the aperture or groove opposite the pin hingeably connecting the links, means (16, 17) being provided so as to rotatably retain the other link during this movement.

5. Boot according to claim 4, in which the link provided with the aperture or groove is the link hinged with the upper, characterized by the fact that the link (8) hinged with the upper is hinged by means of a pin (11) mounted between the two flanges (13,14) of a U-shaped metal support piece (15) fixed to the upper and serving as a bearing surface for the said elastic means (26) and the said cam lever (27), the flanges of this U-shaped piece having opposite and parallel guiding grooves (16, 17) inside which the pin (9) hingeably connecting the links together is engaged, these grooves coinciding with the longitudinal part (19a, 20a) of the aperture of the link when this part of the aperture is brought opposite the pin hingeably connecting the links together.
